# EUROPÄISCHE PATENTSCHRIFT

(11) **EP 2 465 697 B1**
(45) Veröffentlichungstag und Bekanntmachung des Hinweises auf die Patenterteilung: **25.03.2015**
(21) Anmeldenummer: 11193332.1
(22) Anmeldetag: 13.12.2011
(51) Int. Cl.: B42C 11/04

(54) **Verfahren und Vorrichtung zur Herstellung von klebegebundenen, aus einem Buchblock und einem Umschlag gebildeten Druckerzeugnissen**
Method and device for producing glue-bound print products made from a block and a cover
Procédé et dispositif de fabrication de produits d'impression collés constitués d'un bloc de livre et d'une enveloppe

(30) Priorität: 17.12.2010 CH 21142010
(43) Veröffentlichungstag der Anmeldung: 20.06.2012
(73) Patentinhaber: Müller Martini Holding AG, 6052 Hergiswil (CH)
(72) Erfinder: Abegglen, Peter, 8500 Frauenfeld (CH)
(74) Vertreter: Liebe, Rainer

(56) Entgegenhaltungen:
- DE-A1- 10 221 542

## Beschreibung

Die Erfindung betrifft ein Verfahren und eine Vorrichtung zur Herstellung von klebegebundenen, aus einem Buchblock und einem Umschlag gebildeten Druckerzeugnissen, bei dem die Buchblocks jeweils in einer von mehreren umlaufenden Klammern einer Klebebindevorrichtung zur Bearbeitung und Beleimung ihres Rückens an Bearbeitungsstationen der Klebebindevorrichtung vorbeigeführt werden. Anschliessend wird dem beleimten Rücken taktsynchron gesteuert ein Umschlag zugeführt. Dabei ist nach der Zusammenführung des Umschlags mit dem Buchblock ein Messvorgang zur Erfassung einer gegenseitigen Ist-Lage von Umschlag zu Buchblock vorgesehen.

Bei der industriellen Fertigung von klebegebundenen Druckerzeugnissen wie Zeitschriften, Katalogen, Taschenbüchern oder ähnlichen Produkten werden in einem ersten Schritt bedruckte Druckbogen zu losen Buchblocks zusammengetragen und anschliessend in einem Klebebinder im Rückenbereich bearbeitet, beleimt und mit einem Umschlag verklebt, d.h. gebunden. Schnell laufende Klebebinder weisen dabei eine Vielzahl von in regelmässigen Abständen angeordneten, in einer geschlossenen Bahn umlaufende Klammern auf, in die die losen Buchblocks eingespannt in Rückenlängsrichtung von einer Zufuhrstation zu einer Freigabestation transportiert werden. Der Antrieb der Klammern kann durch ein über ein Antriebsrad angetriebenes Zugmittel, an dem die Klammern befestigt sind oder direkt durch an den Klammern angeordnete Zahnstangen erfolgen, die über ein Antriebszahnrad antreibbar sind. Mittels zwischen der Zufuhrstation und Freigabestation ortsfest angeordneten Bearbeitungsstationen, wie beispielsweise Rückenbearbeitungsstationen, Beleimungsstationen, Umschlagstation und Anpressstation werden die leicht mit ihrem Rückenbereich aus den Klammern nach unten vorstehenden Buchblocks während der Förderung bearbeitet. Eine der letzten Bearbeitungsstationen in einem Klebebinder ist die Umschlagstation. Die Genauigkeit, mit der die Umschläge in Rückenlängsrichtung relativ zum Buchblock anbringbar sind, stellt dabei ein wesentliches Qualitätsmerkmal eines gebundenen Druckerzeugnisses dar. Die Buchblocks werden nach ihrer Zufuhr in die Klammern in Rückenlängsrichtung exakt ausgerichtet. Die Umschläge werden mittels eines in einer geschlossenen Bahn umlaufenden Förderers zu der Zusammenführungsstelle von Umschlag und Buchblock gefördert und durch eine Anpressstation von unten an den Buchblockrücken und seitlich angepresst. Der Antrieb des Umschlagförderers ist entweder mechanisch oder mittels eines eigenen Antriebs synchron mit dem Antrieb der Klammern verbunden. Die erreichbare Genauigkeit von Umschlag zu Buchblock wird dabei wesentlich beeinträchtigt durch Fehler in den Antriebsmitteln, vor allem den Zugmitteln der Antriebsmittel, bedingt durch Fertigungsungenauigkeiten und Verschleiss. Zusätzlich kann die Genauigkeit durch ändernde Produktionsbedingungen, wie Produktionsgeschwindigkeit, Leimfilmdicke, Leimauftragstemperatur oder Anpresskraft der Umschlaganpressung negativ beeinflusst werden.

Die CH 475098 A5 beschreibt ein Verfahren, bei dem die Lage der Umschläge im Verhältnis zu den Buchblocks durch eine Anpassung der Zuführorgane der Umschläge an die Klammern gesteuert wird. Die Zuführorgane sind an einer zyklisch arbeitenden Anpressstation angeordnet und werden vor der Zusammenführung des Umschlags mit dem Buchblock nach der Klammer ausgerichtet. Für diesen Ausrichtvorgang steht ein relativ kurzes Zeitfenster zur Verfügung, sodass bei hohen Taktzahlen der Umschlag durch hohe Beschleunigungen deformiert werden kann und somit die geforderte Ausrichtgenauigkeit nicht mehr erreichbar ist.

Die CH 586115 A5 beschreibt ein Verfahren, bei dem höhere Taktzahlen möglich sind, indem eine Umschlagförderkette direkt an einer Klammer referenziert wird, damit der Umschlag relativ zum Buchblock ausgerichtet werden kann. Auch wenn dadurch die Beschleunigungen und die damit verbundenen negativen Auswirkungen auf die Druckerzeugnisse reduziert werden, ist dieses Verfahren nicht für Taktzahlen über 12000 T/h geeignet.

In der DE 10221542 A1, die den Oberbegriff des Anspruchs 1 oder 4 offenbart, wird eine Vorrichtung offenbart, bei der die Klammern und wenigstens eine Bearbeitungsstation unabhängig voneinander antreibbar sind. Dabei wird ein Messsystem zur Positionserfassung der Klammern bzw. der Buchblocks in der Nähe dieser Bearbeitungsstation zu deren Steuerung im Sinne einer Positionieraufgabe vorgesehen. Dadurch lässt sich eine Bearbeitungsstation, beispielsweise die Umschlagzuführung zu der Klammer, bzw. zu dem Buchblock ausrichten.

Mit derartigen Lösungen nach dem Stand der Technik lassen sich Abweichungen der Umschläge zu den Buchblocks, verursacht durch Toleranzen in den Antrieben und Zugmitteln für den Antrieb der Klammern und die Umschlagzuführung, lediglich vor deren Zusammenführung vermeiden. Abweichungen die während und/oder nach der Zusammenführung der Umschläge mit den Buchblocks erfolgen, lassen sich mit Vorrichtungen nach dem Stand der Technik nicht erfassen und ausgleichen. Derartige Abweichungen können beispielsweise dadurch verursacht werden, dass Parameter wie z.B. die Produktionsgeschwindigkeit des Klebebinders, die Filmdicke oder die Auftragstemperatur des Klebstoffs oder die Anpresskraft des Umschlags an den Buchblock verändert werden.

Der Erfindung liegt die Aufgabe zugrunde, ein Verfahren und eine Vorrichtung zur Herstellung von klebegebundenen Druckerzeugnissen zu schaffen, mit denen auch bei veränderten Produktionsbedingungen eine genaue relative Lage des Umschlages zum Buchblock in Rückenlängsrichtung gewährleistet ist.

Die Aufgabe wird erfindungsgemäss dadurch gelöst, dass die Umschlagstation einen Mitnehmer aufweist, welcher den Umschlag zum Buchblock zuführt, die Ist-Lage des Umschlags zum Buchblock mit einer vorgegebenen Soll-Lage verglichen wird und bei Abweichungen der Ist-Lage von der Soll-Lage ein Korrekturwert für eine bestimmte Paarung des den erfassten Umschlag transportierende Mitnehmers und der den erfassten Buchblock transportierenden Klammer ermittelt wird. Dieser Korrekturwert wird abgespeichert und vor dem erneuten Auftreten der bestimmten Paarung von Mitnehmer und Klammer wird eine dem Korrekturwert entsprechende Änderung der Position der Klammer und/oder des Mitnehmers dieser Paarung vorgenommen.

Dieses Verfahren ermöglicht demnach eine Korrektur von Abweichungen die sowohl durch Änderung der Produktionsbedingungen, als auch durch aufgrund des Verschleisses von Antriebselementen auftretendes, längerfristiges Driften hervorgerufen werden.

Die Bearbeitungsstationen weisen eine Anpressstation und eine stromab angeordnete Freigabestation auf. Vorzugsweise werden bei diesem Verfahren die der jeweiligen Ist-Lage von Umschlag zu Buchblock entsprechende, durch die Messvorrichtung ermittelten Ist-Werte stromab der Anpressstation und besonders vorteilhaft zwischen der Anpressstation und der Freigabestation erfasst.

In einer erfindungsgemässen Vorrichtung zur Herstellung von klebegebundenen, aus einem Buchblock und einem Umschlag gebildeten Druckerzeugnissen weist die Umschlagstation einen den Umschlag zu einem in einer Klammer transportierten Buchblock zuführenden Mitnehmer auf. Dabei bilden der den Umschlag zuführende Mitnehmer und die den Buchblock transportierende Klammer eine bestimmte Paarung. Die Klebebindevorrichtung der erfindungsgemässen Vorrichtung weist ebenfalls eine Auswerte- und Steuereinheit auf, in der eine vorgegebene Soll-Lage des Umschlags zum Buchblock speicherbar, mit der Ist-Lage des Umschlags zum Buchblock vergleichbar, eine Abweichung der Ist-Lage von der Soll-Lage feststellbar, ein Korrekturwert für die bestimmte Paarung ermittelbar und abspeicherbar ist. Vor dem erneuten Auftreten der bestimmten Paarung von Mitnehmer und Klammer wird mit der Auswerte- und Steuereinheit eine dem Korrekturwert entsprechende Änderung der Position der Klammer und/oder des Mitnehmers dieser Paarung ermittelt und an einen mit der Auswerte- und Steuereinheit verbundenen Hauptantrieb der Klammern und/oder an eine Antriebsvorrichtung der Umschlagstation weitergegeben.

Bei einer Weiterbildung der Vorrichtung weist die Antriebsvorrichtung ein mit einem Verteilgetriebe über eine Königswelle und einem Elektromotor verbundenes Überlagerungsgetriebe auf.

Bei einer anderen Weiterbildung der Vorrichtung ist der Elektromotor als drehwinkelgesteuerter Schrittmotor oder Servomotor ausgebildet, der mit einer mit der Auswerte- und Steuereinheit verbundenen Motorsteuerung verbunden.

Vorzugsweise weist die erfindungsgemässe Vorrichtung einen mit dem Hauptantrieb verbundenen Referenztaktsensor und einen Mitnehmersensor zur Erzeugung eines Impulses beim Passieren der Mitnehmer auf.

Bei einer anderen Weiterbildung der Vorrichtung weist diese einen Referenztaktgeber zur Erzeugung eines Impulses am Referenztaktsensor bei jedem Maschinentakt auf, wobei der Referenztaktgeber über ein Referenzgetriebe angetrieben ist.

Bei einer Weiterbildung der Vorrichtung ist die Messvorrichtung vorzugsweise stromab der Anpressstation und besonders vorteilhaft zwischen der Anpressstation und der Freigabestation angeordnet.

Die Erfindung wird anschliessend unter Bezugnahme auf die Zeichnung und den zitierten Stand der Technik anhand von Ausführungsbeispielen erläutert. In der Zeichnung zeigen:
- Fig. 1: eine schematische Darstellung einer erfindungsgemässen Vorrichtung in einem ersten Ausführungsbeispiel und
- Fig. 2: eine schematische Darstellung einer erfindungsgemässen Vorrichtung in einem zweiten Ausführungsbeispiel,
- Fig. 3: einen Ausschnitt des Rückenbereichs eines mit einem Umschlag verbundnen Buchblocks und
- Fig. 4: eine Korrekturwerte enthaltende Tabelle.

Wie in Fig.1 dargestellt, werden zur Herstellung von klebegebundenen, aus einem Buchblock 1 und einem Umschlag 2 gebildeten Druckerzeugnissen 38 wie Bücher, Broschuren, Zeitschriften etc., zuerst in einer Zusammentragmaschine Druckprodukte zu losen Buchblocks 1 zusammengetragen. Anschliessend werden die Buchblocks in einer nachgeschalteten Klebebindevorrichtung 3 im Bereich ihres Rückens 4 gebunden. Die Klebebindevorrichtung 3 weist m in einer geschlossenen Bahn in regelmässigen Abständen umlaufende, durch ein Zugmittel 5 angetriebene Klammern 6 auf, denen die Buchblocks 1 zur Rückenbearbeitung, -beleimung und zur Anbringung des Umschlags 2 zugeführt werden. Alle Bearbeitungen erfolgen mittels entlang einem Förderweg 36 der Klammern 6 ortsfest angeordneten, hier nur teilweise dargestellten Bearbeitungsstationen 37, in denen die mit dem Rücken 4 nach unten leicht aus den Klammern 6 vorstehenden Buchblocks 1 während ihrer Förderung in einer Förderrichtung F bearbeitet werden. Der Förderweg 36 entspricht dabei dem Weg zwischen einer nicht dargestellten Zufuhrstation, die die Buchblocks 1 in die Klammern 6 zuführt und einer Freigabestation 7, in der die die gebundenen Druckerzeugnisse 38 aus den Klammern 6 entnommen werden. Das Zugmittel 5 wird durch ein Antriebsrad 8 angetrieben, das über eine Antriebswelle 9 mit einem Hauptantrieb 10 der Klebebindevorrichtung 3 verbunden ist.

In einem ersten Ausführungsbeispiel nach der Fig. 1 weist der Hauptantrieb 10 ein Verteilgetriebe 11 und einen Hauptmotor 12 auf, der das Verteilgetriebe 11 antreibt. Eine im Wesentlichen durch einen Umschlaganleger 13 und eine Umschlagzuführung 14 gebildete Umschlagstation 15 führt die Umschläge 2 den Buchblocks 1 mittels an einer Kette 17 befestigten Mitnehmer 18 taktsynchron gesteuert zu und bildet somit eine der letzten Bearbeitungsstationen 37 der Klebebindevorrichtung 3.

Mittels einer stromabwärts der Umschlagstation 15 angeordneten Anpressstation 24 werden die Umschläge 2 von unterhalb an die Rücken 4 der Buchblocks 1 und seitlich an die Buchblocks 1 angepresst, wobei die Umschläge 2 und/oder die Buchblocks 1 vor dem Anpressen mit Klebstoff beschichtet werden. Am Ende des Förderwegs 36 der Klammern 6, d.h. nach der Anpressstation 24, ist eine Messvorrichtung 28 zur Erfassung der gegenseitigen Position von Umschlag 2 und Buchblock 1 entlang des Rückens 4 vorgesehen. Die durch die Messvorrichtung 28 ermittelten Ist-Werte I werden an eine mit ihr verbundene Auswerte- und Steuereinheit 19 übermittelt, durch diese mit einem Soll-Wert S verglichen und Korrekturwerte K berechnet. Die Bildung der Korrekturwerte K wird im Anschluss an die Vorrichtungsbeschreibung erläutert.

In den Fig. 1 und Fig. 2 ist die Messvorrichtung 28 nach der Anpressstation 24, d.h. der vorletzten Bearbeitungsstation 37 angeordnet. Die Messvorrichtung 28 könnte jedoch auch nach der Freigabestation 7 angeordnet sein. Dabei lässt sich das im Bereich der Messstation 28 befindliche Druckerzeugnis 38 eindeutig einer Paarung P einer Klammer 6 mit einem Mitnehmer 18 zuordnen.

Die in einem Magazin 16 des Umschlaganlegers 13 aufeinander gestapelten Umschläge 2 werden durch den Umschlaganleger 13 vereinzelt und der Umschlagzuführung 14 übergeben. Diese weist n Mitnehmer 18 auf, die an der umlaufenden Kette 17 in regelmässigen Abständen befestigt sind. Die Kette 17 wird durch eine dem Umschlaganleger 13 zugeordnete und mit der Auswerte- und Steuereinheit 19 verbundene Antriebsvorrichtung 20 taktsynchron zu den Klammern 6 angetrieben. Dabei wird die Antriebsvorrichtung 20 aus einem mit dem Verteilgetriebe 11 über eine Königswelle 31 und einem Elektromotor 21 verbundenen Überlagerungsgetriebe 22 gebildet. Das Überlagerungsgetriebe 22 addiert, die durch den dem Überlagerungsgetriebe 22 zugeordneten, als Stellmotor ausgebildeten Elektromotor 21 erzeugten Drehwinkel mit dem Drehwinkel des Verteilgetriebes 11.

Der Elektromotor 21 ist vorzugsweise als drehwinkelgesteuerter Schrittmotor oder Servomotor ausgebildet, der mit einer mit der Auswerte- und Steuereinheit 19 verbundenen Motorsteuerung 23 verbunden ist. Durch den Einsatz des Elektromotors 21 lassen sich Korrekturen an der gegenseitigen Position der Mitnehmer 18, bzw. der Umschläge 2 zu den Klammern 6, bzw. der in den Klammern 6 eingespannten Buchblocks 1, vornehmen. Dies geschieht unmittelbar vor der Zusammenführung der Umschläge 2 mit den Buchblocks 1 durch die Anpressstation 24. Diese Korrekturen basieren auf der mittels der Messvorrichtung 28 ermittelten Ist-Lage der Umschläge 2 zu den Buchblocks 1 vorgängig zugestellter Druckerzeugnisse 38.

Wird die Auswerte- und Steuereinheit 19 ausgeschaltet, verliert sie die Kontrolle über die Stellung der Mitnehmer 18 zu den Klammern 6. Nach dem erneuten Einschalten der Auswerte- und Steuereinheit 19 ist dieser demnach die Position der Mitnehmer 18 zu den Klammern 6 nicht bekannt, womit zunächst Druckerzeugnisse 38 mit undefinierter Position der Umschläge 2 zu der Buchblocks 1 gefertigt werden, bis nach einer Messung der Abweichungen mit der Messvorrichtung 28 die Abweichungen durch die Auswerte- und Steuereinheit 19 ausgeglichen werden.

Um bereits zu Beginn einer Produktion eine definierte Position der Umschläge 2 zu den Buchblocks 1 zu erreichen, sind Mittel für eine Grundeinstellung von Mitnehmern 18 zu den Klammern 6 vorgesehen. Nach Fig. 1 sind dies ein mit dem Hauptantrieb 10 verbundener Referenztaktsensor 33 und ein beim Passieren der Mitnehmer 18 einen Impuls erzeugender Mitnehmersensor 34. Ein Referenztaktgeber 32 ist über ein Referenzgetriebe 35 derart angetrieben, dass er am Referenztaktsensor 33 bei jedem Maschinentakt einen Impuls auslöst. Zum Synchronisieren wird zuerst der Hauptantrieb 10 auf jene Position gefahren, in der der Referenztaktsensor 33 einen Impuls erhält. Anschliessend wird die Antriebsvorrichtung 20 bis auf jene Position gefahren, in der der Mitnehmersensor 34 einen Impuls erhält. Das Synchronisieren kann bei leerer Klebebindevorrichtung 3 erfolgen, sodass bereits bei den ersten zu fertigenden Druckerzeugnissen 38 die Umschläge 2 zu den Buchblocks 1 an der richtigen Position zuführbar sind.

In einem zweiten Ausführungsbeispiel, wie in Fig. 2 dargestellt, weist die Antriebsvorrichtung 20 einen drehwinkelgesteuerten Elektromotor 21 auf, der direkt oder über ein dazwischen geschaltetes Getriebe 25, die Kette 17 antreibt. Der Hauptantrieb 10 treibt über ein Reduktionsgetriebe 26 ausschliesslich das Zugmittel 5 bzw. die Klammern 6 an. Zum synchronen Lauf der Kette 17 d.h. der Mitnehmer 18 zu den Klammern 6 ist am Hauptmotor 12 ein mit der Auswerte- und Steuereinheit 19 verbundener als Lagesensor ausgebildeter Resolver 27 vorgesehen, mit dem die Drehwinkellage des Hauptmotors 12 permanent erfassbar ist.

Auf der Basis des Drehwinkels des Hauptmotors 12 folgt der Elektromotor 21 synchron dem Hauptmotor 12. Der Hauptantrieb 10 bildet somit den Master-Antrieb, dem die Antriebsvorrichtung 20 als Slave-Antrieb folgt. Derartige Systeme sind auch unter dem Begriff "Elektrische Welle" bekannt. Je nach Art des Elektromotors 21, kann auch an dessen Antriebswelle ein Resolver gekoppelt sein, der mit der Auswerte- und Steuereinheit 19 oder der Motorsteuerung 23 verbunden ist. Analog zum ersten Ausführungsbeispiel wird durch einen hier nicht dargestellten Referenztaktgeber im Referenztaktsensor 33 ein Impuls pro Maschinenetakt erzeugt. Die Synchronisation der Mitnehmer 18 mit den Klammern 6 kann ebenfalls analog zur Beschreibung des ersten Ausführungsbeispiels erfolgen.

Nachfolgend wird ein Verfahren beschrieben, mit dem eine genaue Position der Umschläge 2 zu den Buchblocks 1 in Längsrichtung des Rückens 4 erreicht wird. Die durch die Messvorrichtung 28 laufend ermittelten Ist-Werte I werden mit einem, in eine Bedieneinheit 29 eingegebenen und in der Auswerte- und Steuereinheit 19 gespeicherten Soll-Wert S verglichen. Die Abweichungen werden dabei den Paarungen P der beteiligten Klammern 6 und der Mitnehmer 18 zugeordnet. Auf der Basis dieser Abweichungen berechnet die Auswerte- und Steuereinheit 19 für die betreffende Kombination einer Klammer 6 ₘ und eines Mitnehmers 18 ₙ einen Korrekturwert K_{m.n}, für eine Paarung P_{m.n} der in einer Datenbank der Auswerte- und Steuereinheit 19 gespeichert wird.

Fig. 4 zeigt in Tabellenform die den Paarungen P von Klammern 6_{1..m} und Mitnehmern 18_{1..n} zugeordneten Korrekturwerte K_{1.1...m.n}. An einer neuen Klebebindervorrichtung 3 können die Korrekturwerte K_{1.1...m.n} auf einen beliebigen Wert gesetzt werden, da sie während der Produktion automatisch korrigiert werden. Sinnvollerweise sollte man sie jedoch auf einen Wert setzten, der dem Ist-Wert I in etwa entspricht.

Weist die Klebebindevorrichtung 3 m Klammern 6 und die Kette 17 n Mitnehmer 18 auf, ergibt sich die maximal mögliche Anzahl Paarungen von Klammern 6 und Mitnehmern 18 als das Produkt von Anzahl m der Klammern 6 multipliziert mit der Anzahl n der Mitnehmer 18. Jeder dieser Paarungen P ist in der einen Rechner 30 aufweisenden oder mit einem Rechner 30 verbundenen Auswerte- und Steuereinheit 19 wenigstens eine Speicherstelle zugeordnet, in denen ein zuvor ermittelter Korrekturwert K_{11 m n} abgespeichert ist, der unmittelbar vor dem nächsten Zusammentreffen von Klammer 6 und Mitnehmer 18 derselben Paarung P wirksam wird.

In Fig. 3 ist der hintere Bereich eines Buchblocks 1 mit einem daran befestigten Umschlag 2 dargestellt. Das Mass S entspricht dem Soll-Wert S, den der Umschlag 2 über den Buchblock 1 vorstehen soll und das Mass I dem Ist-Wert I, der mit der Messvorrichtung 28 gemessen wird. Die Position des Umschlags 2 zum Buchblock 1 weist demnach eine Abweichung von S-I auf. Nach jeder Messung wird der Korrekturwert K_{11 m n}, beispielsweise mit folgender Formel, neu berechnet: $Korrekturwert \left(neu\right) = Korrekturwert \left(alt\right) + Multiplikator M mal \left(S-l\right) ,$ was einer Proportionalregelung entspricht. Denkbar sind ebenfalls andere aus der Regeltechnik bekannte Regler. Als Referenzmarke R wird ein Impuls innerhalb eines Maschinentaktes angenommen, der mit dem Hauptantrieb 10 direkt oder indirekt erzeugt wird, beispielsweise ein Impuls des Referenztaktsensors 33.

Das Verfahren wird anschliessend anhand eines Beispiels mit folgenden Annahmen beschrieben:

| | | | |
|---|---|---|---|
| S = 3 mm; | I = 1 mm; | K_{4 3} = 3 mm; | M = 0.5 |

Dem mit der Klammer 6₄ geförderten Buchblock 1 wird mit dem Mitnehmer 18₃ ein Umschlag 2 zugeführt. Der für diese Paarung P_{4 3} gültige Korrekturwert K₄₃ ist in der Auswerte- und Steuereinheit 19 gespeichert. Die Antriebsvorrichtung 20 wird relativ zum Impuls des Referenztaktsensors 33 um K₄₃ + S = 6 mm verstellt. Der anschliessend am Produkt gemessene Ist-Wert I beträgt 1 mm und somit die Abweichung S - I = 2 mm. Der neue Korrekturwert K_{4 3 neu} wird K_{43 alt}+ M * (S - I) = 3 + 0.5 *(3- 1) = 4 mm. Beim nächsten zeitlichen Zusammentreffen der Paarung P₄₃ von Klammer 6₄ und Mitnehmer 18₃ wird das gleiche Verfahren mit dem neuen Korrekturwert K_{4 3} neu durchgeführt und so fort. Dem Multiplikator M kann ein beliebiger Wert zwischen 0 und 1 zugewiesen werden. Mit einem kleinen Multiplikator M wird die Regelung träger und mit einem grösseren Multiplikator M schneller. Vorzugsweise wird für den Multiplikator M ein Wert von 0.5 gewählt.

Mit dem beschriebenen Verfahren lassen sich sowohl durch Änderung der Produktionsbedingungen verursachte Abweichungen, als auch durch Verschleiss von bspw. als Kette ausgebildeten Antriebselementen hervorgerufene längerfristige Driften korrigieren. Zur Bedienung und Eingabe von relevanten Parametern ist die Auswerte-und Steuereinheit 19 mit der Bedieneinheit 29 verbunden.

Der Einsatz des für die Klebebindevorrichtung 3 beschriebenen Verfahrens ist nicht auf diese Anwendung beschränkt. Es lässt sich beispielsweise auch für das Anbringen von geklebten Umschlägen in Sammelheftern bei der Fertigung von sogenannten "Square Backs" oder zum Anbringen von Schutzumschlägen in Schutzumschlagmaschinen anwenden.

## Patentansprüche

1. Verfahren zur Herstellung von klebegebundenen, aus einem Buchblock (1) und einem Umschlag (2) gebildeten Druckerzeugnissen (38) wie Bücher, Broschuren, Zeitschriften etc., bei dem die Buchblocks (1) jeweils in einer von mehreren umlaufenden Klammern (6) einer Klebebindevorrichtung (3) zur Bearbeitung und Beleimung ihres Rückens (4) an Bearbeitungsstationen (37) der Klebebindevorrichtung (3) vorbeigeführt werden, bevor dem beleimten Rücken (4) durch eine Umschlagstation (15) taktsynchron gesteuert ein Umschlag (2) zugeführt wird, wobei nach der Zusammenführung des Umschlags (2) mit dem Buchblock (1) ein Messvorgang zur Erfassung einer gegenseitigen Ist-Lage von Umschlag (2) zu Buchblock (1) vorgesehen ist, wobei
a) die Umschlagstation (15) einen Mitnehmer (18) aufweist, welcher den Umschlag (2) zum Buchblock (1) zuführt,
b) die Ist-Lage des Umschlags (2) zum Buchblock (1) mit einer vorgegebenen Soll-Lage verglichen wird,
c) bei Abweichungen der Ist-Lage von der Soll-Lage ein Korrekturwert für eine bestimmte Paarung (P) des den erfassten Umschlag (2) transportierenden Mitnehmers (18) und der den erfassten Buchblock (1) transportierenden Klammer (6) ermittelt wird, und
d) der Korrekturwert abgespeichert wird, **dadurch gekennzeichnet, dass**
e) vor dem erneuten Auftreten der bestimmten Paarung (P) von Mitnehmer (18) und Klammer (6) eine dem Korrekturwert entsprechende Änderung der Position der Klammer (6) und/oder des Mitnehmers (18) dieser Paarung (P) vorgenommen wird.

2. Verfahren nach Anspruch 1, **dadurch gekennzeichnet, dass** die Bearbeitungsstationen (37) eine Anpressstation (24) und eine stromab angeordnete Freigabestation (7) aufweisen und die der jeweiligen Ist-Lage von Umschlag (2) zu Buchblock (1) entsprechende Ist-Werte (I) stromab der Anpressstation (24) durch die Messvorrichtung (28) erfasst werden.

3. Verfahren nach Anspruch 2, **dadurch gekennzeichnet, dass** die Ist-Werte (I) zwischen der Anpressstation (24) und der Freigabestation (7) erfasst werden.

4. Vorrichtung zur Herstellung von klebegebundenen, aus einem Buchblock (1) und Umschlag (2) gebildeten Druckerzeugnissen (38) wie Bücher, Broschuren, Zeitschriften etc., mit
a) Bearbeitungsstationen (37) zur Bearbeitung und Beleimung des Rückens (4) des Buchblocks (1) sowie zur Anbringung und Anpressung eines Umschlags (2) am Buchblock (1),
b) mehreren umlaufenden Klammem (6), zum Vorbeiführen der Buchblocks (1) an den Bearbeitungsstationen (37),
c) einer Umschlagstation (15) zur taktsynchron gesteuerten Zufuhr eines Umschlags (2) zum beleimten Rücken (4) des Buchblocks (1),
d) einer Messvorrichtung (28) zur Erfassung einer gegenseitigen Ist-Lage von Umschlag (2) zu Buchblock (1), wobei
e) die Umschlagstation (15) einen den Umschlag (2) zu einem in einer Klammer (6) transportierten Buchblock (1) zuführenden Mitnehmer (18) aufweist,
f) der den Umschlag (2) zuführende Mitnehmer (18) und die den Buchblock (1) transportierende Klammer (6) eine bestimmte Paarung (P) bilden, **dadurch gekennzeichnet, dass** g) die Klebebindevorrichtung (3) eine mit der Messvorrichtung (28) verbundene Auswerte- und Steuereinheit (19) aufweist, die so eingerichtet ist, eine vorgegebene Soll-Lage des Umschlags (2) zum Buchblock (1) zu speichern, mit der Ist-Lage des Umschlags (2) zum Buchblock (1) zu vergleichen, eine Abweichung der Ist-Lage von der Soll-Lage festzustellen, ein Korrekturwert (K) für die bestimmte Paarung (P) zu ermitteln und abzuspeichern, wobei vor dem erneuten Auftreten der bestimmten Paarung (P) von Mitnehmer (18) und Klammer (6) mit der Auswerte- und Steuereinheit (19) eine dem Korrekturwert (K) entsprechende Änderung der Position der Klammer (6) und/oder des Mitnehmers (18) dieser Paarung (P) ermittelt und an einen mit der Auswerke- und Steuereinheit (19) verbundenen Hauptantrieb (10) der Klammem (6) und/oder an eine Antriebsvorrichtung (20) der Umschlagstation (15) weitergegeben wird.

5. Vorrichtung nach Anspruch 4, **dadurch gekennzeichnet, dass** die Antriebsvorrichtung (20) ein mit einem Verteilgetriebe (11) über eine Königswelle (31) und einem Elektromotor (21) verbundenes Überlagerungsgetriebe (22) aufweist.

6. Vorrichtung nach Anspruch 5, **dadurch gekennzeichnet, dass** der Elektromotor (21) als drehwinkelgesteuerter Schrittmotor oder Servomotor ausgebildet ist, der mit einer mit der Auswerte- und Steuereinheit (19) verbundenen Motorsteuerung (23) verbunden ist.

7. Vorrichtung nach einem der Ansprüche 4 bis 6, **dadurch gekennzeichnet, dass** sie einen mit dem Hauptantrieb (10) verbundenen Referenztaktsensor (33) und einen Mitnehmersensor (34) zur Erzeugung eines Impulses beim Passieren der Mitnehmer (18) aufweist.

8. Vorrichtung nach Anspruch 7, **dadurch gekennzeichnet, dass** sie einen Referenztaktgeber (32) zur Erzeugung eines Impulses am Referenztaktsensor (33) bei jedem Maschinentakt aufweist, wobei der Referenztaktgeber (32) über ein Referenzgetriebe (35) angetrieben ist.

9. Vorrichtung nach einem der Ansprüche 4 bis 8, **dadurch gekennzeichnet, dass** die Messvorrichtung (28) stromab der Anpressstation (24) angeordnet ist.

10. Vorrichtung nach Anspruch 9, **dadurch gekennzeichnet, dass** die Messvorrichtung (28) zwischen der Anpressstation (24) und der Freigabestation (7) angeordnet ist.

## Claims

1. Method of producing adhesive-bound printed products (38) formed of a book block (1) and a cover (2), such as books, brochures, magazines, etc., in which the book blocks (1) are each conducted past processing stations (37) of an adhesive binder (3) in one of a plurality of circulating clamps (6) of the adhesive binder (3) for processing and for the application of glue to the spines (4) thereof before a cover (2) is fed in timed synchronism to the glued spine (4) by a cover station (15), wherein, once the cover (2) and the book block (1) have been brought together, a measuring process for determining the relative actual positions of the cover (2) and the book block (1) is provided, wherein
a) the cover station (15) comprises a pusher (18) that feeds the cover (2) to the book block (1),
b) the actual position of the cover (2) relative to the book block (1) is compared with a predetermined setpoint position,
c) in the event of deviations of the actual position from the setpoint position, a correction factor for a specific pairing (P) of the pusher (18) transporting the detected cover (2) and the clamp (6) transporting the detected book block (1) is determined, and
d) the correction factor is stored,
**characterised in that**,
e) before the specific pairing (P) of pusher (18) and clamp (6) occurs once again, the position of the clamp (6) and/or of the pusher (18) of this pairing (P) is changed in accordance with the correction factor.

2. Method according to claim 1, **characterised in that** the processing stations (37) comprise a pressing station (24) and a downstream release station (7) and the actual values (I) corresponding to the relative actual positions of the cover (2) and the book block (1) are determined by the measuring device (28) downstream of the pressing station (24).

3. Method according to claim 2, **characterised in that** the actual values (I) are measured between the pressing station (24) and the release station (7).

4. Device for the production of adhesive-bound printed products (38) formed of a book block (1) and a cover (2), such as books, brochures, magazines, etc., comprising
a) processing stations (37) for processing and applying glue to the spine (4) of the book block (1) and for placing and pressing a cover (2) on to the book block (1),
b) a plurality of circulating clamps (6) for conducting the book blocks (1) past the processing stations (37),
c) a cover station (15) for feeding a cover (2) in timed synchronism to the glued spine (4) of the book block (1), and
d) a measuring device (28) for measuring the relative actual positions of the cover (2) and the book block (1), wherein
e) the cover station (15) comprises a pusher (18) feeding the cover (2) to a book block (1) transported in a clamp (6), and
f) the pusher (18) feeding the cover (2) and the clamp (6) transporting the book block (1) form a specific pairing (P),
**characterised in that**
g) the adhesive binder (3) comprises an evaluation and control unit (19) connected to the measuring device (28), designed to store a predetermined setpoint position of the cover (2) relative to the book block (1), to compare it with the actual position of the cover (2) relative to the book block (1), to detect a deviation of the actual position from the setpoint position and to determine and store a correction factor (K) for the specific pairing (P), wherein, before the specific pairing (P) of pusher (18) and clamp (6) occurs once again, a change in the position of the clamp (6) and/or of the pusher (18) of this pairing (P) corresponding to the correction factor (K) is determined by the evaluation and control unit (19) and is relayed to a main drive (10) of the clamps (6) connected to the evaluation and control unit (19) and/or to a drive device (20) of the cover station (15).

5. Device according to claim 4, **characterised in that** the drive device (20) comprises a superposition gear (22) connected to a distribution gear (11) by means of a vertical shaft (31) and an electric motor (21).

6. Device according to claim 5, **characterised in that** the electric motor (21) is designed as a rotation angle-controlled stepper motor or servo motor connected to a motor control unit (23) connected to the evaluation and control unit (19).

7. Device according to one of claims 4 to 6, **characterised in that** it comprises a reference timing sensor (33) connected to the main drive (10) and a pusher sensor (34) for generating a pulse when passing the pushers (18).

8. Device according to claim 7, **characterised in that** it comprises a reference timing generator (32) for generating a pulse at the reference timing sensor (33) during each machine cycle, the reference timing generator (32) being driven by means of a reference gear (35).

9. Device according to one of claims 4 to 8, **characterised in that** the measuring device (28) is arranged downstream of the pressing station (24).

10. Device according to claim 9, **characterised in that** the measuring device (28) is arranged between the pressing station (24) and the release station (7).

## Revendications

1. Procédé de fabrication de produits d'impression (38) à reliure encollée tels que des livres, des brochures, des périodiques, etc., constitués d'un corps d'ouvrage (1) et d'une jaquette (2), dans lequel les corps d'ouvrage (1) sont respectivement guidés en vue du traitement et de l'encollage de leur dos (4), dans l'un de plusieurs crampons (6) en révolution dans un dispositif (3) de reliage encollé, en regard de postes de traitement (37) dudit dispositif (3) de reliage encollé, avant qu'une jaquette (2) soit présentée au dos encollé (4) avec commande à cadence synchrone, par l'intermédiaire d'un poste de garnissage (15), un processus de mesure étant prévu à l'issue du guidage de la jaquette (2) conjointement au corps d'ouvrage (1), afin de détecter une position effective de ladite jaquette (2) vis-à-vis dudit corps d'ouvrage (1), sachant
a) que le poste de garnissage (15) est pourvu d'un organe d'entraînement (18) qui présente la jaquette (2) au corps d'ouvrage (1),
b) que la position effective de ladite jaquette (2), vis-à-vis dudit corps d'ouvrage (1), est comparée à une position de consigne préétablie,
c) qu'en présence d'écarts de ladite position effective par rapport à ladite position de consigne, une valeur correctrice est établie pour un appariement déterminé (P) de l'organe d'entraînement (18) transportant la jaquette (2) détectée, et du crampon (6) transportant le corps d'ouvrage (1) détecté, et
d) que ladite valeur correctrice est mémorisée,
**caractérisé par le fait que**,
e) préalablement à l'apparition réitérée de l'appariement déterminé (P) composé de l'organe d'entraînement (18) et du crampon (6), une modification de l'emplacement dudit crampon (6) et/ou dudit organe d'entraînement (18) de cet appariement (P) est effectuée en correspondance avec la valeur correctrice.

2. Procédé selon la revendication 1, **caractérisé par le fait que** les postes de traitement (37) comprennent un poste (24) d'application de pression et un poste de déblocage (7) situé en aval ; et les valeurs réelles (I), correspondant à la position effective considérée de la jaquette (2) vis-à-vis du corps d'ouvrage (1), sont détectées par le dispositif de mesure (28) en aval dudit poste (24) d'application de pression.

3. Procédé selon la revendication 2, **caractérisé par le fait que** les valeurs réelles (I) sont détectées entre le poste (24) d'application de pression et le poste de déblocage (7).

4. Dispositif de fabrication de produits d'impression (38) à reliure encollée tels que des livres, des brochures, des périodiques, etc., constitués d'un corps d'ouvrage (1) et d'une jaquette (2), comprenant
a) des postes de traitement (37) affectés au traitement et à l'encollage du dos (4) du corps d'ouvrage (1), ainsi qu'à la mise en place et au placage d'une jaquette (2) sur ledit corps d'ouvrage (1),
b) plusieurs crampons (6) accomplissant une révolution, afin de guider ledit corps d'ouvrage (1) en regard desdits postes de traitement (37),
c) un poste de garnissage (15) conçu pour présenter une jaquette (2) au dos encollé (4) dudit corps d'ouvrage (1), avec commande à cadence synchrone,
d) un dispositif de mesure (28) conçu pour détecter une position effective de ladite jaquette (2) vis-à-vis dudit corps d'ouvrage (1), sachant
e) que le poste de garnissage (15) est pourvu d'un organe d'entraînement (18) par lequel ladite jaquette (2) est présentée à un corps d'ouvrage (1) transporté dans un crampon (6),
f) que l'organe d'entraînement (18) présentant la jaquette (2), et le crampon (6) transportant le corps d'ouvrage (1), forment un appariement déterminé (P),
**caractérisé par le fait que**
g) le dispositif (3) de reliage encollé est doté d'une unité (19) d'évaluation et de commande qui est raccordée au dispositif de mesure (28) et est agencée de façon à mémoriser une position de consigne préétablie de la jaquette (2) vis-à-vis du corps d'ouvrage (1), à comparer avec la position effective de ladite jaquette (2) vis-à-vis dudit corps d'ouvrage (1), à constater un écart de ladite position effective par rapport à ladite position de consigne, et à établir et mémoriser une valeur correctrice (K) pour l'appariement déterminé (P), sachant que, préalablement à l'apparition réitérée dudit appariement déterminé (P) composé de l'organe d'entraînement (18) et du crampon (6), ladite unité (19) d'évaluation et de commande instaure une modification de l'emplacement dudit crampon (6) et/ou dudit organe d'entraînement (18) de cet appariement (P), en correspondance avec ladite valeur correctrice (K), puis la transmet à un entraînement principal (10) des crampons (6), raccordé à ladite unité (19) d'évaluation et de commande, et/ou à un dispositif (20) d'entraînement du poste de garnissage (15).

5. Dispositif selon la revendication 4, **caractérisé par le fait que** le dispositif d'entraînement (20) comporte une transmission (22) à superposition, reliée à une transmission distributrice (11) par l'intermédiaire d'un arbre principal (31) et d'un moteur électrique (21).

6. Dispositif selon la revendication 5, **caractérisé par le fait que** le moteur électrique (21) est réalisé sous la forme d'un moteur pas à pas ou d'un servomoteur dont l'angle de rotation est commandé, et qui est connecté à une commande (23) raccordée à l'unité (19) d'évaluation et de commande.

7. Dispositif selon l'une des revendications 4 à 6, **caractérisé par le fait qu'**il comprend un capteur (33) de cadences de référence, raccordé à l'entraînement principal (10), et un détecteur (34) d'organes d'entraînement en vue d'engendrer une impulsion lors du franchissement des organes d'entraînement (18).

8. Dispositif selon la revendication 7, **caractérisé par le fait qu'**il comporte un générateur (32) de cadences de référence, en vue d'engendrer une impulsion au niveau du capteur (33) de cadences de référence au cours de chaque cycle de la machine, ledit générateur (32) de cadences de référence étant entraîné par l'intermédiaire d'une transmission de référence (35).

9. Dispositif selon l'une des revendications 4 à 8, **caractérisé par le fait que** le dispositif de mesure (28) est installé en aval du poste (24) d'application de pression.

10. Dispositif selon la revendication 9, **caractérisé par le fait que** le dispositif de mesure (28) est interposé entre le poste (24) d'application de pression et le poste de déblocage (7).
